# EUROPÄISCHE PATENTANMELDUNG

(11) **EP 1 587 160 A1**
(43) Veröffentlichungstag der Anmeldung: **19.10.2005**
(21) Anmeldenummer: 05003413.1
(22) Anmeldetag: 17.02.2005
(51) Int. Cl.: H01Q 1/44, H01Q 1/24, G08C 17/02, H01Q 1/00

(54) **Antennenordnung für die mobile oder stationäre Funkkommunikation**

(30) Priorität: 16.04.2004 DE 102004018581
(71) Anmelder: Honeywell Technologies Sarl, 1110 Morges (CH)
(72) Erfinder: Alber, Kurt, 70771 Leinfelden-Echterdingen (DE); Knie, Ingmar, 71088 Holzgerlingen (DE); Klinger, Martin, Dr., 70771 Leinfelden-Echterdingen (DE)
(74) Vertreter: TBK-Patent

(57) **Zusammenfassung**

Die Erfindung bezieht sich auf ein Kommunikationsmodul (1) für eine haustechnische Anlage. Dieses Kommunikationsmodul weist eine Funkeinrichtung (3) zur Kommunikation mit anderen Bestandteilen der haustechnischen Anlage, eine mit der Funkeinrichtung verbundene Antennenanordnung (5, 6, 7, 8), und eine Stromversorgungseinrichtung (9) auf, welche eine Batterie (7) aufnehmen kann. Hierbei ist das Kommunikationsmodul derart ausgestaltet, dass eine in die Stromversorgungseinrichtung eingesetzte Batterie einen Teil der Antennenanordnung bildet.

## Beschreibung

Die Erfindung bezieht sich auf eine Antennenanordnung zur mobilen oder stationären Funkkommunikation für in der Regel batteriebetriebenen Anlagen, welche für eine Kommunikation mit anderen Bestandteilen von insbesondere haustechnischen Anlagen verwendet werden können und welche beispielsweise Heizkosten oder Warmwasserkosten zur Übermittlung des Verbrauchs an eine zentrale Verbrauchskostenerfassungsanlage per Funk übertragen und/oder Signale zur Heizkörperregelung oder Rolladensteuerung aussenden oder empfangen.

Aus dem Stand der Technik ist es bekannt, für eine Kommunikation zwischen haustechnischen Anlagen und ihren Komponenten bzw. Bestandteilen Antennen in dem Band von beispielsweise 433 oder 868 MHz einzusetzen. Hierbei ist sowohl eine Ausführung der Antenne als Wurfantenne als auch als Leiterbahn auf einer Grundplatine bzw. Leiterplatte des Kommunikationsmoduls bekannt.

Eine derartige Antennenanordnung für Verbrauchsverteiler, insbesondere Heizkosten- und Warmwasserkostenverteiler, ist beispielsweise in der DE 43 11 591 A1 offenbart. Hierbei wird unter anderem eine Antennenanordnung beschrieben, die aus einem außen an dem Gehäuse des Verbrauchsverteilers entlanggeführten Drahtbügel besteht. Dieser Drahtbügel ist an die Schaltungsanordnung im Gehäuse angelötet oder mit ihr über eine Klemme lösbar verschraubt. Zum anderen wird eine Antennenanordnung beschrieben, die als ein sich entlang einer gedruckten Leiterplatte erstreckendes elektrisch leitendes Teil ausgebildet ist.

Bei diesen in der DE 43 11 591 A1 vorgestellten Antennenanordnungen besteht jedoch in Bezug auf den außerhalb des Gehäuses geführten Drahtbügel der Nachteil, dass die Position des Drahtbügels fixiert werden muss. Außerdem ist die Länge des Drahtbügels mechanisch ungenau. Darüber hinaus stellen der Drahtbügel und der Plastikclip zwei zusätzliche Bauteile dar, welche von Hand bestückt und montiert werden müssen. Zudem liegt die Antenne sehr nah an der LCD-Anzeige, so dass ein großer Störeinfluss messbar ist.

In Bezug auf die Antennenanordnung auf der gedruckten Leiterplatte besteht der Nachteil, dass zur Erreichung möglichst geringer Abmessungen beengte Platzverhältnisse herrschen. Um mit einer Antennenanordnung eine sichere Datenübertragung zu gewährleisten, ist jedoch eine bestimmte Länge der Antennenanordnung erforderlich. Außerdem ist darauf zu achten, dass die Antennenanordnung einen ausreichenden Abstand zu Masseflächen einhält.

Daher ist es die Aufgabe dieser Erfindung, ein Kommunikationsmodul für eine haustechnische Anlage zur Verfügung zu stellen, welches die voranstehend beschriebenen Probleme des Standes der Technik löst.

Diese Aufgabe wird gemäß einer Antennenanordnung nach Patentanspruch 1 gelöst.

Hierbei ist in einem Kommunikationsmodul gemäß Patentanspruch 1 eine Batterie, welche zur Stromversorgung oder Pufferung des Kommunikationsmoduls verwendet wird, zum Empfang und zur Abstrahlung von Signalen eingesetzt.

Vorteilhafte Ausgestaltungen der Erfindung sind in den Unteransprüchen dargelegt.

Nachfolgend wird die Erfindung unter Bezugnahme auf die beiliegende Zeichnung näher beschrieben. Es zeigt:
Fig. 1 einen grundsätzlichen Aufbau eines erfindungsgemäßen Kommunikationsmoduls.

In Fig. 1 bezeichnet das Bezugszeichen 1 das Kommunikationsmodul, welches als Haupteinheit arbeitet. Nur der Vollständigkeit halber sei darauf hingewiesen, dass die Haupteinheit, welche im Zusammenhang mit dieser Anmeldung auf Kommunikationsmodul 1 gezeichnet ist, nicht notwenig modular aufgebaut sein muss. Auf einer optionalen Anzeigeeinrichtung 2 können Daten angezeigt werden. Innerhalb des Kommunikationsmoduls ist eine Sende- /Empfangseinrichtung vorhanden, welche als Transceiver 3 ausgebildet ist. Dieser Transceiver 3 dient zur Datenkommunikation per Funksignalen mit anderen Bestandteilen der haustechnischen Anlage. An dem Hochfrequenzausgang 4 des Transceivers 3 sind über eine gedruckte Leiterbahn 5 auf der Grundplatine bzw. Leiterplatte 10 des Kommunikationsmoduls und einen Federkontakt 6 in diesem Fall drei Batterien 7 angeschlossen. Die Verbindung an den Hochfrequenzausgang 4 des Transceivers 3 kann beispielsweise über einen Steckverbinder erfolgen. Die Batterien können dabei als Stabbatterien ausgebildet sein und je nach Erfordernis über ein zusätzliches Kontaktstück 8 miteinander in Reihe verschaltet sein. Die Batterien 7 befinden sich dabei in einem eine Stromversorgungseinrichtung 9 darstellenden Batteriefach des Kommunikationsmoduls 1.

Somit bilden die Leiterbahn 5, der Federkontakt 6, die drei Batterien 7 und die die einzelnen Batterien verbindenden Kontaktstücke 8 die Antennenanordnung des Kommunikationsmoduls 1. Dabei bestimmt sich die Länge der Antennenanordnung aus einer Addition der Längen der gedruckten Leiterbahn 5, der Batterie 7 und den diese verbindenden Kontaktstücken 8.

Bei einer Konzeption der Antennenanordnung des Kommunikationsmoduls für ein bestimmtes Frequenzband kann die Länge der Antennenanordnung, neben der wählbaren Länge der gedruckten Leiterbahn 5, des Federkontakts 6 und der Kontaktstücke 8, gemäß den vorliegenden Erfordernissen unter anderem durch eine entsprechende Wahl der Anzahl der Batterien 7 bestimmt werden. Dadurch kann mit dem erfindungsgemäßen Kommunikationsmodul eine Datenkommunikation in dem gewünschten Frequenzband im UHF-Sendebereich ermöglicht werden. Bei einer vorteilhaften Ausgestaltung der Erfindung sind dies das 433-MHz- und das 868-MHz-Frequenzband. Selbstverständlich können mittels der erfindungsgemäßen Antennenanordnung entsprechend der jeweiligen nationalen Bestimmungen auch andere Frequenzbänder zur Datenübertragung genutzt werden.

Das Kommunikationsmodul 1 kann mit einer (nicht dargestellten) Netzspannungsversorgungseinrichtung betrieben werden. In diesem Fall dienen die in das Batteriefach 9 eingelegten Batterien lediglich zur Pufferung der innerhalb der Anordnung gespeicherten Daten.

Um zu vermeiden, dass die Batterien 7 durch die anliegende Netzspannungsversorgungseinrichtung überladen werden, können die Batterien 7 mittels einer Diode vom übrigen Spannungskreis getrennt werden. Zur Realisierung einer Antenne unter Einbeziehung der Leiterbahn 5, des Federkontaktes 6, der drei Batterien 7 und der die einzelnen Batterien verbindenden Kontaktstücke 8 ist der Hochfrequenzausgang 4 des Transceivers 3 mit der Anodenseite der Diode verbunden. Darüber hinaus ist der Transceiver 3 mit einem der beiden Pole der Batterien 7 verbunden.

Aus Fig. 1 ist ersichtlich, dass die Batterien 7 einen deutlichen Abstand zu den übrigen elektrischen Teilen wie z.B. dem Transceiver 3 und der Anzeigeeinrichtung 2 aufweisen. Eine derartige Anordnung stellt sicher, dass die Abstrahlung der aus den Komponenten 5, 6, 7, 8 gebildeten Antennenanordnung von den elektrisch aktiven Komponenten des Kommunikationsmoduls 1 weitgehend unbeeinflusst bleibt. Zusätzlich wird umgekehrt auch eine Störung der elektrisch aktiven Komponenten, wie beispielsweise der Anzeigeeinrichtung 2, weitgehend vermieden.

Die Antennenanordnung des Kommunikationsmoduls gemäß der Erfindung weist keine Plastikhalterung zur Befestigung der Antennenanordnung auf. Zudem ist ein Kommunikationsmodul mit kleinen Gehäuseabmessungen möglich, da die eingelegte Batterie gleichzeitig als Antenne dient. Außerdem ist die Position und Länge der Antennenanordnung des Kommunikationsmoduls eindeutig definiert. Darüber hinaus weist die Antennenanordnung des erfindungsgemäßen Kommunikationsmoduls eine ausgeprägte Rundstrahlcharakteristik auf, da die Antennenanordnung nicht ringsum von Masse umgeben ist.

Als Beispiel einer vorteilhaften Ausgestaltung der Erfindung sei eine 433-MHz-Antennenanordnung genannt. Bei dieser ergibt sich die Länge der Antennenanordnung zu ca. 25.5 cm. Somit bildet die Antennenanordnung einen verkürzten λ/2 Strahler (λ/2 = 34,6 cm). Dieser ist hochfrequenztechnisch gesehen mit einem Kurzschluss nach Masse abgeschlossen.

Die schwache Richtcharakteristik (von vorne gesehen) hat ihr Maximum vorne unten, wobei eigentlich von einem guten Rundstrahler zu reden ist, da lediglich von oben ein Einzug in der Antennencharakteristik ersichtlich ist.

Gegenüber einer Drahtantenne weist die Batterieantenne der vorliegenden Erfindung ungefähr +6 dB Antennengewinn auf. Daher kann aufgrund der höheren Abstrahlleistung der Antennenanordnung des erfindungsgemäßen Kommunikationsmoduls entweder eine größeren Signalrauschabstand oder eine größere Reichweite des Signals erzielt werden. Dadurch werden Übertragungsfehler weitgehend vermieden, womit gleichzeitig eine höhere Zuverlässigkeit der Funkübertragung von Daten gewährleistet wird.

Es sei erwähnt, dass die zuvor beschriebenen besonderen Ausgestaltungen des Kommunikationsmoduls, wie in den Unteransprüchen beschrieben, sowohl einzeln als auch in allen möglichen Kombinationen der einzelnen Ausgestaltungen Verwendung finden können.

Darüber hinaus stellt die zuvor beschriebene Antennenanordnung des erfindungsgemäßen Kommunikationsmoduls nur eine vorteilhafte Ausgestaltung der vorliegenden Erfindung dar. Die Antennenanordnung kann auch so ausgestaltet sein, dass die Batterie 7 statt über eine gedruckte Leiterbahn 5 und einen Federkontakt 6 nur durch eine gedruckte Leiterbahn 5 direkt mit dem Hochfrequenzausgang 4 des Transceivers 3 verbunden ist. Insbesondere kann die gedruckte Leiterbahn 5 auch nur durch ein Drahtstück ausgeführt sein. Hierbei kann die Verbindung der gedruckten Leiterbahn 5 oder des Drahtstückes mit dem Hochfrequenzausgang 4 des Transceivers 3 über eine Steckverbindung oder eine Lötverbindung oder eine sonstige eine elektrische Verbindung gewährleistende Verbindung hergestellt sein.

Die gezeigte Anordnung der drei Batterien 7, des Federkontaktes 6, der gedruckten Leiterbahn 5 sowie der Kontaktstücke 8 ist lediglich durch die in Fig. 1 dargestellte Geometrie des Kommunikationsmoduls bedingt. Es ist jedoch auch eine Wahl einer anderen Geometrie des Kommunikationsmoduls und einer anderen räumlichen Anordnung seiner Bestandteile bzw. Komponenten innerhalb des Kontaktmoduls möglich. In diesem Fall sind daher evtl. kein Federkontakt 6 und/oder keine Kontaktstücke 8 als Teile der Antennenanordnung erforderlich.

Ferner sei erwähnt, dass das Kommunikationsmodul nicht nur als Transceiver, d.h. eine Sende-/Empfangseinrichtung, sondern auch nur als Sendeeinrichtung oder nur als Empfangseinrichtung dienen kann. Dadurch ist ein Einsatz des Kommunikationsmoduls auch beispielsweise für einen Außentemperaturfühler der Heizungsanlage denkbar.

## Patentansprüche

1. Kommunikationsmodul (1) für eine haustechnische Anlage, mit
einer Funkeinrichtung (3) zur Kommunikation mit anderen Bestandteilen der haustechnischen Anlage,
einer Antennenanordnung (5, 6, 7, 8), die mit der Funkeinrichtung verbunden ist, und
einer Stromversorgungseinrichtung (9), die eine Batterie (7) aufnehmen kann,
**dadurch gekennzeichnet, dass**
eine in die Stromversorgungseinrichtung eingesetzte Batterie einen Teil der Antennenanordnung bildet.

2. Kommunikationsmodul nach Anspruch 1, wobei die Batterie eine Stabbatterie ist.

3. Kommunikationsmodul nach Anspruch 1, wobei die Antennenanordnung eine Vielzahl von in Reihe geschalteten Batterien aufweist.

4. Kommunikationsmodul nach Anspruch 1, wobei die Funkeinrichtung mit dem Pluspol der Batterie verbunden ist.

5. Kommunikationsmodul nach Anspruch 1, wobei ein Teil der Antennenanordnung als gedruckte Leiterbahn (5) auf der Grundplatine (10) des Kommunikationsmoduls ausgeführt ist.

6. Kommunikationsmodul nach Anspruch 1, wobei die Antennenanordnung aus einer gedruckten Leiterbahn (5) und der Batterie zusammengesetzt ist, welche über Kontaktstücke (6, 8) verbunden sind, und sich die Länge der Antennenanordnung aus einer Addition der Längen der gedruckten Leiterbahn, der Batterie und den diese verbindenden Kontaktstücken ergibt.

7. Kommunikationsmodul nach Anspruch 1, wobei die Antennenanordnung und die Funkeinrichtung zur Übertragung im jeweils zur Datenkommunikation zugelassenen Frequenzband geeignet sind.

8. Kommunikationsmodul nach Anspruch 1, wobei die Stromversorgungseinrichtung eine Netz betriebene Stromversorgungseinrichtung ist und die Batterie zur Pufferung von in dem Kommunikationsmodul gespeicherten Daten dient.

9. Kommunikationsmodul nach Anspruch 1, wobei die Funkeinrichtung ein Transceiver (3) ist.

10. Kommunikationsmodul nach Anspruch 1, wobei das Kommunikationsmodul ein Empfänger oder ein Sender ist.
